# FASCICULE DE BREVET EUROPEEN

(11) **EP 2 761 110 B1**
(45) Date de publication et mention de la délivrance du brevet: **27.05.2015**
(21) Numéro de dépôt: 12775774.8
(22) Date de dépôt: 27.09.2012
(51) Int. Cl.: E04B 9/20, E04B 9/22

(54) **DISPOSITIF POUR LA FIXATION D'UNE DALLE A UNE STRUCTURE, PAR EXEMPLE UNE STRUCTURE PORTEUSE OU UNE STRUCTURE INTERMÉDIAIRE D'UN BATIMENT, ET PLAFOND SUSPENDU A UNE STRUCTURE**
VORRICHTUNG ZUR BEFESTIGUNG EINER PLATTE AN EINER STRUKTUR, ZUM BEISPIEL EINER TRAGKONSTUKTION ODER EINER ZWISCHENSTRUKTUR EINES GEBÄUDES, UND ZWISCHENDECKE AN EINER STRUKTUR
DEVICE FOR ATTACHING A SLAB TO A STRUCTURE, FOR EXAMPLE A LOAD-BEARING STRUCTURE OR AN INTERMEDIATE STRUCTURE OF A BUILDING, AND CEILING SUSPENDED FROM A STRUCTURE

(30) Priorité: 28.09.2011 FR 1102942
(43) Date de publication de la demande: 06.08.2014
(73) Titulaire: Ober, 55014 Bar Le Duc (FR)
(72) Inventeur: FIRINGA, Dominique, 71000 Macon (FR)
(74) Mandataire: Rhein, Alain
(86) Numéro de dépôt international: PCT/FR2012/052186
(87) Numéro de publication internationale: WO 2013/045846

(56) Documents cités:
- WO-A1-2008/153993
- CH-A- 459 515
- DE-A1- 2 527 704
- DE-A1- 2 922 123
- DE-A1- 3 734 743
- FR-A- 1 227 659
- FR-A- 1 424 561
- GB-A- 2 002 440
- JP-A- 2004 124 440

## Description

L'invention concerne un dispositif pour la fixation d'une dalle à une structure, par exemple une structure porteuse ou une structure intermédiaire d'un bâtiment, ainsi qu'un plafond suspendu à une telle structure. Plus précisément, la présente invention concerne un dispositif complet de mise en place et de maintien d'un plafond suspendu, qui assure un positionnement incliné des dalles de plafond et/ou un positionnement sur différents niveaux par rapport à l'horizontal, réalisant ainsi un plafond suspendu qui n'est pas plat mais volumique et qui possède une correction acoustique. Ce dispositif permet de réaliser une multitude de plafonds différents en forme et en relief.

### Domaine technique et état de l'art

Un plafond suspendu n'a pas de fonction structurelle dans un bâtiment. Il a pour fonctions :
- de dissimuler les éléments techniques alimentant la pièce et/ou le bâtiment, à savoir les divers câbles électriques, les conduites de climatisation, les conduites d'eau, d'air...
- de se monter et de se démonter aisément afin de permettre la maintenance de ces différents éléments techniques
- d'absorber les bruits, ou plus généralement de corriger l'acoustique d'un espace par absorption ou réflexion des sons, grâce à des qualités acoustiques propres aux matériaux utilisés ou grâce à des perforations ou grâce à des formes
- de réduire la hauteur de plafond pour répondre à des contraintes d'économie de chauffage ou des contraintes esthétiques
- de réfléchir la lumière
- d'accepter des accessoires (luminaires, grilles de ventilation, systèmes anti-incendie, détecteurs de fumée...)
- ....

Un plafond suspendu (ou faux plafond) est, selon la définition usuelle dans le domaine de la construction de bâtiment, un plafond suspendu au moyen d'un système de suspension ou par ossature ou profil de rive fixé directement à une structure d'un bâtiment (structure porteuse telle que toiture, poutre ou murs, ou bien structure de fixation intermédiaire ou bien encore vrai plafond fixé à la structure porteuse).

Concrètement, un faux plafond est constitué généralement d'une pluralité de dalles plates, de faible épaisseur (de l'ordre de 1 à 3 centimètres) par rapport aux dimensions de leurs faces principales (longueur, largeur de l'ordre de quelques dizaines de centimètres à quelques mètres), dalles positionnées dans un même plan sur une structure support quadrillée fixée à la structure porteuse du bâtiment.

A ce jour, tous les systèmes de pose existants permettent de réaliser des faux plafonds plats, parallèles à la surface horizontale du sol. A titre d'exemple, le document FR 1 424 561 décrit un tel système de fixation de dalles. Le système comprend une pluralité de rails à section en T inversé. Un pied du T rails est destiné à être fixé à la structure porteuse. Les deux branches du T sont destinées à recevoir en appui les bords des dalles, qui sont ensuite immobilisées sur le rail par des ressorts à lames. Les deux branches du T étant planes et parallèles, le faux plafond obtenu est parfaitement plat.

Le document DE 25 27 704 divulgue un dispositif de fixation adapté pour la fixation d'une dalle à une structure, par exemple une structure porteuse ou une structure intermédiaire d'un bâtiment, ce dispositif de fixation comportant:
- une suspente agencée pour être reliée à la structure
- la suspente comprenant un crochet de sécurité,
- un tube maintenu dans le crochet de sécurité,
- un crochet de fixation fixé par une liaison rigide sur une platine,
- la platine étant agencée pour être fixée sur une face principale de ladite dalle,
- le crochet de fixation s'étendant selon une direction sensiblement perpendiculaire à la platine, une extrémité libre du crochet de fixation étant conformée pour être posée en appui sur le tube.

De nombreux plafonds suspendus horizontaux apportent également des caractéristiques acoustiques d'absorption du son. La correction acoustique consiste à modifier le rendu sonore d'une pièce pour l'adapter à son utilisation. Un taux de d'absorption acoustique αw (Alpha sabine) compris entre 0 et 1 est la valeur caractérisant la performance de cette absorption acoustique (1 étant la valeur optimale). Les solutions les plus courantes sont l'utilisation :
- d'un matériau poreux qui évite la réflexion du son ; mais un tel matériau engendre un surcoût non négligeable
- des perforations dans les dalles qui permettent aux bruits de ne pas être réfléchis vers le volume de la pièce ; mais de telles perforations ne permettent pas de correction acoustique, totale ou partielle, par réflexion des sons dans une ou plusieurs directions privilégiées.

Il existe des lieux où des plafonds suspendus avec des inclinaisons de dalles, ou des plafonds avec des dalles disposées sur des niveaux différents ont été posés pour corriger l'acoustique d'un espace. Ils sont mis en oeuvre par des hommes du métier qui utilisent des systèmes d'accroche filaires où chaque dalle est montée une par une et où les longueurs des accroches sont réglées une à une (comme dans les salles de concert ou de cinéma). Mais il n'est pas commun de monter ce type de plafond car à ce jour, il n'existe pas de dispositif standardisé et prêt à l'emploi pour répondre à ce genre de montage pour des plafonds suspendus. Pourtant il existe un réel intérêt esthétique et technique pour de tels plafonds.

### Description de l'invention

L'invention propose un nouveau dispositif pour la fixation d'une dalle à une structure, nouveau dispositif qui permet de fixer aisément des dalles à des hauteurs et des inclinaisons variables.

Plus précisément, l'invention propose un dispositif pour la fixation d'une dalle à une structure selon la revendication 1.

Par structure, on entend ici une structure d'un bâtiment telle qu'une structure porteuse (toit, charpente, poutre, murs, etc.), une structure intermédiaire fixée à la structure porteuse et destinée à porter le faux plafond (dans le cas d'un bâtiment de très grande hauteur notamment), ou même un vrai plafond préexistant dans un bâtiment.

La face principale de la dalle est naturellement une des faces de grandes dimensions de la dalle, les dalles de plafond suspendues étant généralement planes, de forme parallélépipédique avec une faible épaisseur.

L'utilisation d'une tige filetée pour réaliser la suspente permet notamment d'ajuster aisément la hauteur du crochet de sécurité, et donc du tube. De plus, chaque crochet de fixation est destiné à être fixé sur une unique dalle de sorte qu'il est possible, notamment en choisissant des crochets de fixation de différentes longueurs et / ou en ajustant la hauteur de chaque crochet de sécurité, de fixer les dalles du faux plafond totalement indépendamment les unes des autres. Ainsi, en générant des ouvertures et des formes originales, le dispositif décrit présentement permet avec des dalles inclinées et/ou disposées sur des niveaux différents de piéger le son dans ces ouvertures pour améliorer l'absorption acoustique de la pièce et / ou de renvoyer le son dans une direction privilégiée pour faire de la correction acoustique.

Enfin, comme expliqué précédemment, les dalles d'un plafond suspendu doivent être démontables afin de permettre la maintenance des éléments techniques situés à l'arrière des dalles. Le dispositif de fixation présenté répond également à cette contrainte.

L'invention apporte donc un dispositif de fixation simple et standardisé des dalles d'un faux plafond indépendamment les unes des autres, avec notamment les avantages suivants :
- facilité de mise en place de chaque dalle, indépendamment des dalles adjacentes,
- possibilité de mettre en place des dalles d'un même plafond suspendu indépendamment les unes des autres dans des positions inclinées différentes et/ou disposées sur des niveaux différents par rapport au niveau du sol, pour générer une absorption acoustique et / ou une réflexion acoustique,
- facilité de dépose de chaque dalle, indépendamment des dalles adjacentes.

Selon un mode de réalisation, le crochet de fixation présente une partie principale plane s'étendant dans un plan perpendiculaire à la platine ; la partie principale du crochet de fixation s'étend également dans un plan sensiblement perpendiculaire à un axe longitudinal du tube lorsque le crochet de fixation est posé sur le tube ; et l'extrémité du crochet de fixation présente une encoche de formes et de dimensions ajustées à des dimensions associées d'une section du tube pour permettre une rotation libre du crochet autour du tube.

Cette forme spécifique de crochet a l'avantage d'être facile à réaliser, par découpage de la forme recherchée dans un matériau plat tel qu'une tôle métallique par exemple. De plus, la forme spécifique de l'encoche de l'extrémité libre du crochet de fixation, en rotation libre autour du tube, facilite la pose ou la dépose d'une dalle, et permet également de positionner aisément une dalle selon une inclinaison souhaitée.

Selon un mode de réalisation, la platine comprend au moins un évidement débouchant permettant la fixation de la platine sur la face principale de la dalle par une vis. Ainsi la platine, par définition plane, peut être aisément fixée sur la face principale plane de la dalle. Selon une variante, la face principale de la dalle peut être légèrement creusée localement, d'une épaisseur au moins égale à l'épaisseur de la platine, de sorte que la platine ne dépasse pas de la face principale de la dalle après fixation.

Le dispositif selon l'invention peut encore comprendre un rail d'accroche conformé pour être solidarisé à la structure, le rail d'accroche comprenant au moins un évidement débouchant conformé pour recevoir la première extrémité de la tige filetée, le dispositif comprenant également un double écrou pour immobiliser la première extrémité de la tige filetée dans l'évidement du rail d'accroche. Le rail d'accroche facilite la pose des suspentes.

Le dispositif selon l'invention peut encore comprendre une entretoise positionnée au dessus dudit crochet de sécurité et accrochée directement à ladite tige filetée par friction, de sorte à permettre de rigidifier l'ensemble du dispositif de fixation et à imposer une distance souhaitée entre les suspentes.

L'invention concerne également un plafond suspendu à une structure, par exemple une structure porteuse ou une structure intermédiaire d'un bâtiment, plafond suspendu comprenant une pluralité de dalles suspendues par un ou des dispositif(s) de fixation tel que décrit ci-dessus.

Les avantages de l'invention sont essentiellement la facilité et la rapidité d'installation (et de démontage) d'un tel faux plafond, dans la mesure où chaque dalle est fixée indépendamment l'une de l'autre. Un autre avantage est la possibilité de transformer très rapidement et très facilement un plafond plat en un plafond en trois dimensions, simplement en remplaçant un ou plusieurs crochets de fixation, ou inversement de transformer un plafond en trois dimensions en un plafond plat, par exemple pour modifier ponctuellement l'acoustique d'un bâtiment.

L'invention concerne également un plafond suspendu à une structure par l'intermédiaire de dispositifs de fixation selon la revendication 9. Plus précisément, le plafond suspendu comprend :
- une pluralité de suspentes, chaque suspente étant composée d'une tige filetée et d'un crochet de sécurité, une première extrémité de la tige filetée de chaque suspente étant agencée pour être reliée à la structure, le crochet de sécurité d'une suspente étant solidarisé à une deuxième extrémité de la tige filetée de la dite suspente par un système d'écrous,
- une pluralité de tubes comprenant au moins deux tubes, chaque tube étant maintenu dans une position sensiblement horizontale dans le crochet de sécurité d'au moins deux suspentes,
- une pluralité de dalles comprenant au moins deux dalles,
- une pluralité de crochets de fixation, au moins deux crochets par dalle, une première extrémité libre de chaque crochet de fixation étant posée sur un tube et une deuxième extrémité de chaque crochet de fixation étant fixée par une liaison rigide sur une face principale d'une unique dalle, chaque crochet de fixation s'étendant selon une direction sensiblement perpendiculaire à la face principale de la dalle à laquelle il est fixé,
- au moins deux suspentes présentant des longueurs différentes et / ou au moins deux crochets de fixation présentant des longueurs différentes de sorte qu'au moins deux dalles s'étendent dans des plans différents.

Ainsi, en choisissant des longueurs de suspentes appropriées et / ou des longueurs de crochets de fixation appropriées, il est possible de réaliser une multitude de plafonds suspendus différents, notamment des plafonds suspendus avec des dalles dans des positions inclinées ou positionnées sur des niveaux différents.

### Brève description des figures

L'invention sera mieux comprise, et d'autres caractéristiques et avantages de l'invention apparaîtront à la lumière de la description qui suit d'exemples de dispositifs de fixation et de plafonds suspendus selon l'invention. Ces exemples sont donnés à titre non limitatif. La description est à lire en relation avec les dessins annexés dans lesquels:
- les figures 1 et 3b montrent différents plafonds suspendus selon l'invention, en phase de pose,
- les figures 2a, 2b, 3a, 8 à 10 détaillent des éléments du dispositif de fixation selon l'invention,
- les figures 4 à 7 présentent différents plafonds suspendus selon l'invention.

### Description de modes de réalisation de l'invention

Dans un mode de réalisation perfectionné, le dispositif de fixation de dalles est composé d'un ensemble de 5 familles de pièces qui se lient les unes aux autres et permet de répondre ainsi aux contraintes de montage d'un plafond suspendu avec les caractéristiques décrites plus haut (figure 1).
- La platine (1) et le crochet de fixation (2)
- Le tube (3), le goujon (4) et les supports d'extrémités (5)
- La suspente composée d'une tige filetée (6), d'un crochet de sécurité (7) et d'écrous (8)
- Le rail d'accroche (9) et double écrou (10)
- L'entretoise (11)

Le dispositif de fixation est décrit ci-dessous en partant de la dalle vers le plafond.

Sur la dalle (12) de plafond est accrochée la famille de pièces platine (1) et crochet de fixation (2). Les platines sont fixées sur la dalle par l'intermédiaire de vis (13). Un crochet (2) vient se positionner par une liaison rigide dans chaque platine et assure ainsi la mise et le maintien en position du crochet (figure 2a et figure 2b).

L'extrémité libre des crochets de fixation (2) vient se poser sur des tubes (3) situés au-dessus et de chaque coté de la dalle (figure 3b), assurant ainsi la mise et le maintien en position de la dalle (12). Cette liaison pivot entre les crochets et les tubes permet de créer l'inclinaison de chaque dalle (figure 3a). Cette inclinaison peut se réaliser en positionnant des crochets de fixation (2) identiques sur des tubes (3) disposés sur des crochets de sécurité (7) de longueurs différentes permettant ainsi de générer des hauteurs différentes de chaque coté de la dalle (figure 4), et / ou en positionnant sur des tubes situés sur une même hauteur des crochets de fixation (2) de dimensions différentes (figure 5).

Le tube (3) est une pièce indispensable au dispositif et joue un rôle majeur dans l'obtention des inclinaisons des dalles et de leur facilité de pose. En effet, la forme arrondie du tube en liaison avec la forme arrondie de l'extrémité libre du crochet de fixation (2) participe à la facilité de pose ces dalles car elle permet de suspendre d'abord un coté de la dalle par deux crochets puis de remonter l'ensemble de la dalle en tournant autour de l'axe du tube déjà sollicité avant de venir poser les deux derniers crochets sur le tube en vis-à-vis (figure 3b).

Les plafonds suspendus avec des dalles disposées à des niveaux de hauteurs différentes sont réalisés soit en positionnant des tubes à des hauteurs différentes grâce à des tiges filetées (6) de hauteurs différentes, soit en utilisant des crochets de hauteurs différentes pour chaque dalle (figure 6). Le dispositif permet également de combiner ces deux principes d'accroche.

Afin de réaliser de grandes longueurs de tube, un goujon (4) de liaison peut s'ajouter au dispositif et permettre de lier deux tubes ensemble par une liaison rigide. Des supports d'extrémités (5) permettent de poser et fixer ces tubes sur les murs en leurs extrémités. Le goujon (4) n'est pas nécessaire si un unique tube est utilisé pour réaliser la longueur de tube souhaité. De même, les supports d'extrémité ne sont pas indispensables en l'absence de murs, ou si la rigidité de l'ensemble est suffisante.

La suspente composée d'une tige filetée (6), d'un crochet de sécurité (7) et d'écrous (8) permet de suspendre les tubes(3). Les crochets de sécurité, fixés chacun au plafond à l'aide d'une tige filetée accueillent les tubes. La liaison entre le crochet et la tige filetée est réalisée par un pas de filetage, ce qui permet des réglages précis grâce aux écrous lors de la pose des dalles (alignement, planéité...). Le tube peut légèrement glisser transversalement su les crochets pour permettre des ajustements. Le ressort anti-retour prévu sur le crochet (7) évite au tube (3) une fois posé dans le crochet de sécurité de ressortir lors des différentes manipulations des dalles, notamment lors d'un démontage de ces dalles (figure 8).

La tige filetée (6) est elle-même suspendue au plafond soit sur le rail d'accroche (9) par un système de double écrous, soit directement dans la structure du plafond (béton, bois, ossature primaire...). Le double écrou permet de réaliser des réglages de niveau grossier entre le plafond et les dalles (et de compenser les irrégularités du plafond), les écrous (8) sur le crochet de sécurité permettant de finaliser précisément ces réglages (figure 9a).

Les rails d'accroche (9) facilitent la pose des suspentes. En effet, pour fixer rapidement l'ensemble des suspentes suivant le montage de chaque plafond, le rail d'accroche permet de disposer de repères visuels au plafond. Ils servent également de guide pour réaliser les perforations qui les maintiennent. Ils facilitent la visualisation des zones de difficultés (manque de planéité, de matière...) en permettant de fixer la tige filetée (6) de la suspente directement à la structure du bâtiment. Ils assurent le respect au plus juste des distances nécessaires entre les suspentes (figure 9b). Les rails d'accroche ne sont toutefois pas indispensables ; les suspentes peuvent également être fixées directement sur la structure.

Les entretoises (11) se positionnent au-dessus des crochets de sécurité. Elles comportent une série d'encoches, réparties le long des entretoises, dans lesquelles les tiges filetées des suspentes peuvent être insérées à force. Les entretoises s'accrochent ainsi directement aux tiges filetées par friction (figure 10). Elles permettent de rigidifier l'ensemble du dispositif de fixation en créant un quadrillage qui impose définitivement les distances entre tiges filetées (6), notamment lorsque celles-ci sont longues (longueur de 2 mètres au plus, limite généralement imposé par les normes de sécurité dans le bâtiment). Elles sont fixées à leurs extrémités aux murs et peuvent également être utilisées comme support de matériels légers (isolant...). Les entretoises ne sont toutefois pas indispensables, notamment dans le cas où l'assemblage des suspentes et des tubes est suffisamment rigide pour l'application envisagée.

La figure 1 représente en vue général le dispositif de l'invention avec l'ensemble des pièces mises en place. Les rails d'accroche (9) sont fixés au plafond du bâtiment, les tiges filetées (6) sont maintenues par un double écrous (10) à ces rails. Les crochets de sécurité (7) fixés par deux écrous (8) à la tige filetée (6) permettent de positionner les tubes (3) suivant le plan de montage du plafond. Les dalles (12) s'accrochent à ces tubes à l'aide de crochets (2) eux-mêmes fixés à la dalle à l'aide de platines (1).

Les figure 2a et 2b représentent un exemple de platine (1) maintenue par une vis (13) sur une dalle, et un exemple de crochet (2) qui permettent ensemble de réaliser la liaison entre la dalle (12) et le tube (3), et qui permettent notamment l'inclinaison de la dalle et / ou le positionnement dans un plan différent du plan d'une dalle adjacente. La platine 1 est une plaque , par exemple découpée dans une tôle de faible épaisseur (1 à 3 millimètres par exemple), fixée à plat dans la face principale des dalles par une ou plusieurs vis (13). Dans l'exemple représenté, un évidement d'au moins la même épaisseur est prévu dans la face principale des dalles, de sorte que la platine ne dépasse pas de la face principale de la dalle. Ceci facilite notamment l'empilement et le stockage des dalles l'une contré l'autre avant utilisation. Le crochet 2 est également découpé dans une plaque de faible épaisseur (1 à 3 millimètres par exemple). Le crochet comprend une extrémité libre dont la découpe intérieure (21) est adaptée au diamètre des tubes (3) pour permettre une rotation autour des tubes mais sans jeu excessif. Par sa forme, l'extrémité libre du crochet contribue à générer la liaison pivot avec le tube (3) et à faciliter la pose, ainsi que le démontage si nécessaire. Le crochet comprend également une deuxième extrémité dite de verrouillage, terminée par un pied plié à angle droit par rapport à l'axe du crochet et présentant deux ailettes (22, 23). La platine comprend deux ailettes creuses 24, 25, de mêmes diamètres que les ailettes du pied du crochet. Le crochet est solidarisé de la platine de la manière suivante : le pied du crochet est inséré dans les ailettes creuses de la platine, puis les ailettes du pied du crochet sont déplacées par une rotation du crochet vers l'intérieur des ailettes creuses 24, 25 de la platine où les ailettes 22, 23 du pied du crochet sont mécaniquement immobilisées dans les ailettes creuses 24, 25 de la platine. Le crochet peut être déverrouillé et enlevé simplement par une rotation inverse. Ce mode de réalisation de la platine et du crochet est avantageux car :
- les platines peuvent être fixées sur les dalles bien en amont, par exemple en usine lors de la fabrication des dalles,
- les dalles et les crochets peuvent être stockés indépendamment les uns des autres, et leurs formes plates facilitent le stockage,
- le montage des crochets est très simple et très rapide, et peut être effectué au dernier moment, lors de la pose du faux plafond.

La figure 3a montre l'agencement du dispositif au niveau du crochet (2), du tube (3) et du crochet de sécurité (7) : la forme du crochet (2) permet une liaison pivot sur le tube (3), ce qui facilite le montage (et démontage des dalles) car il se fait en deux temps comme le montre le figure 3b.

La figure 4 et la figure 5 présentent deux modèles de montage possibles de plafond suspendu avec des dalles inclinées. La figure 6 et la figure 7 présentent deux autres modèles de montages possibles de plafond suspendu avec des dalles disposées cette fois à des niveaux différents. Les figures 4 à 7 mettent en avant la multitude de montages de plafond que le dispositif permet de réaliser à partir de notre dispositif standardisé. La figure 8 représente un modèle de suspente avec son crochet de sécurité (7), son principe anti-retour (7a) qui garantit le maintien du tube dans le crochet notamment au démontage des dalles et les écrous de réglage (8). La figure 9a représente le dispositif d'accroche au plafond avec ses systèmes de réglages à deux niveaux. La figure 9b est un exemple de modèle de rail d'accroche.

La figure 10 représente l'entretoise (11) qui permet de rigidifier l'ensemble du dispositif et peut supporter du matériel léger.

## Revendications

1. Dispositif de fixation adapté pour la fixation d'une dalle (12) à une structure, par exemple une structure porteuse ou une structure intermédiaire d'un bâtiment, dispositif de fixation **caractérisé en ce qu'**il comporte :
• une suspente agencée pour être reliée à la structure, la suspente comprenant une tige filetée (6) et d'un crochet de sécurité (7), une première extrémité de la tige filetée étant agencée pour être reliée à la structure, le crochet de sécurité étant solidarisé à une deuxième extrémité de la tige filetée par un système d'écrous (8),
• un tube (3) maintenu par la suspente,
• un crochet de fixation (2) fixé par une liaison rigide sur une platine (1),
• la platine (1) étant agencée pour être fixée sur une face principale de ladite dalle (12), la platine comprenant deux ailettes creuses (24, 25),
• le crochet de fixation s'étendant selon une direction sensiblement perpendiculaire à la platine, une extrémité libre du crochet de fixation étant conformée pour être posée en appui sur le tube, une extrémité de verrouillage du crochet de fixation étant terminée par un pied plié par rapport à la partie principale du crochet, le pied présentant deux ailettes (22, 23), les deux ailettes creuses (24, 25) présentant les mêmes diamètres que les ailettes du pied du crochet
• le crochet étant mobile en rotation entre une position verrouillée où les ailettes du pied du crochet sont mécaniquement immobilisées dans les ailettes creuses de la platine, et une position déverrouillée où le crochet est désolidarisé de la platine.

2. Dispositif de fixation selon la revendication précédente, dans lequel le crochet de fixation présente une partie principale plane s'étendant dans un plan perpendiculaire à la platine, la partie principale du crochet de fixation s'étendant également dans un plan sensiblement perpendiculaire à un axe longitudinal du tube lorsque le crochet de fixation est posé sur le tube, et dans lequel l'extrémité libre du crochet de fixation présente une encoche de formes et de dimensions ajustées à des dimensions associées d'une section du tube pour permettre une rotation libre du crochet autour du tube.

3. Dispositif de fixation selon l'une des revendications précédentes, dans lequel la platine comprend au moins un évidement débouchant permettant la fixation de la platine sur la face principale de la dalle par une vis (13).

4. Dispositif de fixation selon l'une des revendications 1 à 3, dans lequel ledit crochet de sécurité (7) est muni d'un système anti-retour (7a) apte à garantir le maintien du tube (3) dans le crochet de sécurité (7).

5. Dispositif de fixation selon l'une des revendications précédentes, comportant un goujon (4) conformé pour lier deux tubes (3) par une liaison rigide.

6. Dispositif de fixation selon l'une des revendications précédentes, comportant des supports d'extrémité agencés pour supporter une extrémité du dit tube, et agencés pour être reliés sur des murs.

7. Dispositif de fixation selon l'une des revendications 1 à 6, comportant un rail d'accroche (9) conformé pour être solidarisé à la structure, le rail d'accroche comprenant au moins un évidement débouchant conformé pour recevoir la première extrémité de la tige filetée, le dispositif comprenant également un double écrou (10) pour immobiliser la première extrémité de la tige filetée dans l'évidement du rail d'accroche.

8. Dispositif de fixation selon l'une des revendications 1 à 7, comportant une entretoise (11) positionnée au dessus dudit crochet de sécurité et accrochée directement à la dite tige filetée (6) par friction, de sorte à permettre de rigidifier l'ensemble du dispositif de fixation.

9. Plafond suspendu à une structure, par exemple une structure porteuse ou une structure intermédiaire d'un bâtiment, plafond suspendu comprenant au moins une dalle suspendue par un dispositif de fixation selon l'une des revendications précédentes.

10. Plafond suspendu selon la revendication 9, comprenant au moins deux dalles suspendues à la structure porteuse par une pluralité de dispositifs de suspension, plafond dans lequel :
• au moins deux tubes sont maintenus chacun dans une position sensiblement horizontale par au moins deux suspentes,
• une pluralité de crochets de fixation, au moins deux crochets par dalle, ont chacun leur première extrémité libre posée sur un tube et leur platine fixée sur une face principale d'une unique dalle,
• au moins deux suspentes présentent des longueurs différentes et / ou au moins deux crochets de fixation présentent des longueurs différentes de sorte que les deux dalles s'étendent dans des plans différents.

## Patentansprüche

1. Befestigungsvorrichtung geeignet für die Befestigung einer Deckenplatte (12) an eine Struktur, beispielsweise eine Tragstruktur oder eine Zwischenstruktur eines Gebäudes, Befestigungsvorrichtung **dadurch gekennzeichnet, dass** sie Folgendes umfasst:
• eine Aufhängeeinrichtung, die angeordnet ist, um mit der Struktur verbunden zu werden, wobei die Aufhängeeinrichtung eine Gewindestange (6) und einen Sicherheitshaken (7) umfasst, wobei ein erstes Ende der Gewindestange angeordnet ist, um mit der Struktur verbunden zu werden, wobei der Sicherheitshaken über ein System von Muttern (8) fest mit einem zweiten Ende der Gewindestange verbunden ist,
• ein durch die Aufhängeeinrichtung gehaltenes Rohr (3),
• einen Befestigungshaken (2), der mittels einer starren Verbindung an einem Plättchen (1) befestigt ist,
• wobei das Plättchen (1) angeordnet ist, um an eine Hauptfläche der besagten Deckenplatte (12) befestigt zu werden, wobei das Plättchen zwei hohle Rippen (24, 25) umfasst,
• wobei sich der Befestigungshaken in einer Richtung im wesentlichen senkrecht zum Plättchen erstreckt, wobei ein freies Ende des Befestigungshakens gestaltet ist, um anlehnend an dem Rohr angebracht zu werden, wobei ein Verriegelungsende des Befestigungshakens mit einem relativ zu dem Hauptteil des Hakens gebogenen Fuß endet, wobei der Fuß zwei RIppen (22, 23) aufweist, wobei die zwei hohle Rippen (24, 25) diegleichen Durchmessern wie die Rippen des Hakenfußes aufweisen,
• der Haken zwischen einer verriegelten Position, in der die Rippen des Hakenfußes in den hohlen Rippen des Plättchens mechanisch unbeweglich gemacht sind, und einer entriegelten Position, in der der Haken von dem Plättchen gelöst ist, drehbeweglich ist.

2. Befestigungsvorrichtung nach dem vorhergehenden Anspruch, wobei der Befestigungshaken einen flachen Hauptteil aufweist, der sich in einer Ebene senkrecht zum Plättchen erstreckt, wobei sich der Hauptteil des Befestigungshakens ebenfalls in einer Ebene im wesentlichen senkrecht zu einer Längsachse des Rohres erstreckt, wenn der Befestigungshaken auf dem Rohr liegt, und wobei das freie Ende des Befestigungshakens eine Kerbe aufweist, deren Formen und Abmessungen entsprechenden Abmessungen eines Abschnitts des Rohres angepasst sind, um eine freie Drehung des Hakens um das Rohr herum zu ermöglichen.

3. Befestigungsvorrichtung nach einem der vorhergehenden Ansprüche, wobei das Plättchen zumindest eine Durchgangsaussparung umfasst, die die Befestigung des Plättchens mittels einer Schraube (13) an die Hauptfläche der Deckenplatte erlaubt.

4. Befestigungsvorrichtung nach einem der Ansprüche 1 bis 3, wobei der Sicherheitshaken (7) mit einem Rückschlagsystem (7a) versehen ist, das geeignet ist, um das Halten des Rohres im Sicherheitshaken (7) sicherzustellen (3).

5. Befestigungsvorrichtung nach einem der vorhergehenden Ansprüche, umfassend einem Bolzen (4), der gestaltet ist, um zwei Rohre (3) über eine starre Verbindung zu verbinden.

6. Befestigungsvorrichtung nach einem der vorhergehenden Ansprüche, umfassend Endstützen, die angeordnet sind, um ein Ende des besagten Rohres zu unterstützen, und angeordnet, um mit Wänden verbunden zu werden.

7. Befestigungsvorrichtung nach einem der Ansprüche 1 bis 6, umfassend eine Kupplungsschiene (9), die gestaltet ist, um fest mit der Struktur verbunden zu werden, wobei die Kupplungsschiene zumindest eine Durchgangaussparung umfasst, die gestaltet ist, um das erste Ende der Gewindestange aufzunehmen, wobei die Vorrichtung ebenfalls eine Doppelmutter (10) umfasst, um das erste Ende der Gewindestange in der Aussparung der Kupplungsschiene unbeweglich zu machen.

8. Befestigungsvorrichtung nach einem der Ansprüche 1 bis 7, umfassend einen Abstandshalter (11), der oberhalb des Sicherheitshakens positoniert und durch Reibung direkt an der Gewindestange (6) gekuppelt ist, um die Versteifung der gesamten Befestigungsvorrichtung zu ermöglichen.

9. Hängedecke, die in einer Struktur, beispielsweise eine Tragstruktur oder eine Zwischenstruktur eines Gebäudes aufgehängt ist, wobei die Hängedecke mindestens eine Deckenplatte umfasst, die mittels einer Befestigungseinrichtung nach einem der vorhergehenden Ansprüche aufgehängt ist.

10. Hängedecke nach Anspruch 9, umfassend mindestens zwei Deckenplatten, die mittels einer Vielzahl von Aufhängeeinrichtungen an der Tragstruktur aufgehängt sind, bei welcher Decke:
• mindestens zwei Rohre jeweils über mindestens zwei Aufhängeeinrichtungen in einer im wesentlichen horizontalen Position gehalten werden,
• eine Vielzahl von Befestigungshaken, mindestens zwei Haken pro Deckenplatte, haben jeweils ihr erstes freies Ende auf einem Rohr angebracht und ihr Plättchen an einer Hauptfläche einer einzelnen Deckenplatte befestigt,
• zumindest zwei Aufhängeeinrichtungen weisen unterschiedliche Längen auf und/oder mindestens zwei Befestigungshaken weisem unterschiedlich Längen auf, sodass sich die zwei Deckenplatten in unterschiedlichen Ebenen erstrecken.

## Claims

1. A fastening device suitable for fastening a slab (12) to a structure, for example a bearing structure or an intermediate structure of a building, which fixing device comprises:
• a hanging bracket arranged so as to be connected to the structure, the hanging bracket comprising a threaded rod (6) and a safety hook (7), a first end of the threaded rod being arranged so as to be connected to the structure, the safety hook being made integral with to a second end of the threaded rod by a system of nuts (8),
• a tube (3) held by the hanging bracket,
• a fastening hook (2) fastened by a rigid connection to a plate (1),
• the plate (1) being arranged so as to be secured to a main face of said slab (12), the plate comprising two hollow wings (24, 25),
• the fastening hook extending in a direction substantially perpendicular to the plate, a free end of the fastening hook being shaped so as to be placed resting on the tube, a locking end of the fastening hook being terminated by a foot bent relative to the main portion of the hook, the foot having two wings (22, 23), the two hollow wings (24, 25) having the same diameters as the wings of the foot of the hook,
• the hook being movable in rotation between a locked position, in which the wings of the foot of the hook are mechanically immobilized in the hollow wings of the plate, and an unlocked position, in which the hook is released from the plate.

2. A fastening device according to the preceding claim, wherein the fastening hook has a flat main portion extending in a plane perpendicular to the plate, the main portion of the fastening hook extending also in a plane substantially perpendicular to a longitudinal axis of the tube when the fastening hook is placed on the tube, and wherein the free end of the fastening hook has a notch the shapes and dimensions of which are adjusted to the associated dimensions of a section of the tube in order to allow a free rotation of the hook about the tube.

3. A fastening device according to one of the preceding claims, wherein the plate comprises at least one through recess permitting the fastening of the plate to the main face of the slab by a screw (13).

4. Fastening device according to one of claims 1 to 3, wherein said safety hook (7) is provided with a non-return system (7a) capable of guaranteeing that the tube (3) is maintained in the safety hook (7).

5. Fastening device according to one of the preceding claims, comprising a stud (4) shaped so as to connect two tubes (3) by a rigid connection.

6. Fastening device according to one of the preceding claims, comprising end supports arranged so as to support one end of said tube, and arranged so as to be connected to walls.

7. Fastening device according to one of claims 1 to 6, comprising a hooking rail (9) shaped so as to be secured to the structure, the hooking rail comprising at least one through recess shaped so as to receive the first end of the threaded rod, the device comprising also a dual nut (10) for immobilizing the first end of the threaded rod in the recess of the hooking rail.

8. Fastening device according to one of claims 1 to 7, comprising a spacer (11) positioned above said safety hook and hooked directly onto said threaded rod (6) by friction, so as to permit to rigidify the entire fastening device.

9. Ceiling suspended to a structure, for example a bearing structure or an intermediate structure of a building, suspended ceiling comprising at least one slab suspended by a fastening device according to one of the preceding claims.

10. Suspended ceiling according to claim 9, comprising at least two slabs suspended to the bearing structure by a plurality of hanging devices, in which ceiling:
• at least two tubes are each held in a substantially horizontal position by at least two hanging brackets,
• a plurality of fastening hooks, at least two hooks per slab, each have their first free end placed on a tube and their plate secured to a main face of one single slab,
• at least two hanging brackets have different lengths and/or at least two fastening hooks have different lengths, so that the two slabs extend in different planes.
